# NEUE EUROPÄISCHE PATENTSCHRIFT

(11) **EP 1 591 024 B2**
(45) Veröffentlichungstag und Bekanntmachung des Hinweises auf die Entscheidung über den Einspruch: **12.12.2018**
(45) Hinweis auf die Patenterteilung: 23.12.2009
(21) Anmeldenummer: 05090118.0
(22) Anmeldetag: 27.04.2005
(51) Int. Cl.: A24C 5/00

(54) **Verfahren und System zum Verfolgen von Produktdaten eines Produktmassenstroms in einer Transportspeicherstrecke der tabakverarbeitenden Industrie**
Method and system to follow up product data of a mass flow of products in a transport and storage section in the tobacco processing industry
Procédé et systeme pour le suivi de données de produits dans un flux d'articles à transprter et stocker dans l'industrie du tabac

(30) Priorität: 28.04.2004 DE 102004021440
(43) Veröffentlichungstag der Anmeldung: 02.11.2005
(73) Patentinhaber: Hauni Maschinenbau GmbH, 21033 Hamburg (DE)
(72) Erfinder: Fetahovic, Amir, 22113 Oststeinbek (DE)
(74) Vertreter: Stork Bamberger Patentanwälte PartmbB

(56) Entgegenhaltungen:
- EP-A- 0 602 683
- EP-A1- 0 602 683
- WO-A-00/16647
- WO-A1-00/16647
- WO-A1-2005/049235
- DE-A1- 10 216 069
- DE-A1- 10 216 069
- GB-A- 1 234 776
- GB-A- 1 234 776
- US-A- 3 672 373
- US-A- 3 672 373
- US-A- 4 280 187
- US-A- 4 280 187

## Beschreibung

Die Erfindung betrifft ein Verfahren und ein System zum Verfolgen von Produktdaten, beispielsweise Qualitätsdaten, Markeninformation, Produktionsmaschinenkennung, Produktionszeit, in einer Transportspeicherstrecke der Tabak verarbeitenden Industrie.

Aus der DE 102 16 069 A1 ist ein Verfahren und eine Vorrichtung zum Verfolgen von Produktdaten einzelner Produkte in einer Maschine der Tabak verarbeitenden Industrie bekannt, die mit einem bestimmten Maschinentakt arbeitet, d.h. eine bestimmte Zahl von einzelnen Produkten pro Minute verarbeitet. Die Zuordnung der Produktdaten zu den einzelnen Produkten beruht dabei auf der genauen Kenntnis des Maschinentakts und der von dem Produkt in der Maschine zurückgelegten Weglänge. Dieses Verfahren lässt sich nicht auf einen Produktmassenstrom mit einer Vielzahl von ungeordneten einzelnen Produkten übertragen, wie beispielsweise in einer Förderstrecke zwischen einer Zigarettenproduktionsmaschine und einer Packmaschine, da hier die Zuordnung der Produktdaten zu den einzelnen Produkten verloren geht. Verstärkt wird diese Problematik, wenn die Weglänge in der Transportspeicherstrecke variabel ist, wie beispielsweise bei der Verwendung eines variablen Zigarettenspeichers.

Die Aufgabe der Erfindung besteht darin, ein Verfahren und ein System zum Verfolgen von Produktdaten eines Produktmassenstroms in einer Transportspeicherstrecke der Tabak verarbeitenden Industrie bereitzustellen.

Die Erfindung löst diese Aufgabe durch ein Verfahren mit den Merkmalen des Anspruches 1 und durch ein System mit den Merkmalen des Anspruches 12. Die Erfindung beruht insbesondere auf der virtuellen Portionierung des Produktmassenstroms und der Erzeugung und Speicherung von Produktdatensätzen, die den einzelnen Produktportionen entsprechen. Mittels dieser Unterteilung ist erfindungsgemäß eine Verfolgung über eine Produktportion gemittelter Produktdaten möglich.

Der Datenspeicher weist einen Speichereingang und einen Speicherausgang auf, wobei die Produktdatensätze über den Speichereingang in das Speichermittel geschrieben und dort in einer festgelegten Reihenfolge gespeichert werden, und die in das Speichermittel geschriebenen Produktdatensätze in einer Reihenfolge, die der Reihenfolge der entsprechenden Produktportionen in der Transportspeicherstrecke entspricht, aus dem Speichermittel über den Ausgang ausgelesen werden.

Die Transportspeicherstrecke ist eine Anlage zum automatischen Transportieren und/oder Speichern des Produktmassenstroms. Vorzugsweise bildet der Datenspeicher die Transportspeicherstrecke logisch ab. Wenn die Transportspeicherstrecke beispielsweise eine reine Transportstrecke oder einen FIFO-Speicher umfasst, bei der der Produktmassenstrom an einem Eingang eintritt und an einem Ausgang in der gleichen Reihenfolge austritt, umfasst der Datenspeicher zweckmäßigerweise einen entsprechenden FIFO-Datenspeicher (first in-first out-Prinzip). Wenn die Transportspeicherstrecke beispielsweise einen Sackspeicher umfasst, in den der Produktmassenstrom eintritt und aus dem der Produktmassenstrom in der umgekehrten Reihenfolge austritt, umfasst der Datenspeicher zweckmäßigerweise einen entsprechenden FILO- bzw. LIFO-Datenspeicher (first in-last out- bzw. last in-first out-Prinzip).

Eine bevorzugte Umsetzung eines FIFO-Datenspeichers ist ein Ringspeicher mit jeweils einem verschiebbaren Schreib- und Lesezeiger. Vorzugsweise wird deren Position nach dem Schreiben eines Produktdatensatzes bzw. nach dem Austreten einer Produktportion aus der Transportstrecke zu einer logisch benachbarten Speichereinheit verschoben.

Weiter vorzugsweise wird die Position der Schreib- oder Lesezeiger bei einer Unterbrechung des in die Transportstrecke eintretenden Produktmassenstroms bzw. des aus der Transportstrecke austretenden Produktmassenstroms festgehalten.

Eine weitere bevorzugte Umsetzung eines FIFO-Datenspeichers ist ein FIFO-Stapelspeicher (FIFO stack). Produktdatensätze von in die Transportstrecke eintretendem Produktmassenstrom werden in den FIFO-Stapelspeicher geschrieben und Produktdatensätze von aus der Transportstrecke austretendem Produktmassenstrom werden aus dem FIFO-Stapelspeichers gelesen.

Eine bevorzugte Umsetzung eines FILO-Datenspeichers ist dementsprechend ein FILO-Stapelspeicher (FILO Stack).

Die Erfindung ist nicht auf die genannten Umsetzungen von FIFO- bzw. FILO-Datenspeichern beschränkt. Auch die Verwendung beispielsweise von Schieberegistern ist von der Erfindung umfasst.

Die Portionierung erfolgt in gleichmäßige Längenabschnitte des Produktmassenstroms in Transportrichtung, da diese Größe besonders einfach aus der Fördergeschwindigkeit bestimmbar ist. Denkbar sind aber auch andere Arten der Portionierung, beispielsweise in Portionen mit einer etwa gleichen Anzahl von einzelnen Produkten, oder in Portionen etwa gleichen Gewichts.

Vorzugsweise ist die Länge der Produktportionen einstellbar, um eine Anpassung an unterschiedliche Anforderungen zu ermöglichen. Die Produktdatensätze sind zur Speicherung der Länge der Produktportion in Transportrichtung eingerichtet. Dies kann insbesondere für Transportspeicherstrecken mit mehreren Förderabschnitten unterschiedlicher Fördergeschwindigkeit zweckmäßig sein, da hier die Länge der Produktportionen variiert. Vorzugsweise sind die Produktdatensätze zur Speicherung einer Produktbelegungskennzeichnung eingerichtet, die angibt, ob der dem Produktdatensatz entsprechende Transportabschnitt mit Produkt belegt ist. Dies kann zweckmäßig sein, um eine fehlende oder anderweitige Belegung von Transportabschnitten zu kennzeichnen.

Zur Erkennung von in die Transportspeicherstrecke eintretendem bzw. daraus austretendem Produktmassenstrom umfasst das Produktdatenverfolgungssystem vorzugsweise entsprechende Eingangs- bzw. Ausgangssensoren.

Bei einer Mehrzahl von Förderabschnitten bzw. Fördervorrichtungen in der Förderstrecke kann es zweckmäßig sein, jedem Förderabschnitt bzw. jeder Fördervorrichtung einen Teildatenspeicher zuzuordnen. Jeder Teilspeicher kann beispielsweise wie oben beschrieben ein Ringspeicher mit einem Schreib- und Lesezeiger sein. Jeder Teilspeicher kann beispielsweise auch als FIFO- bzw. FILO-Stapelspeicher ausgeführt sein.

Weitere vorteilhafte Merkmale gehen aus den Unteransprüchen und der folgenden Beschreibung vorteilhafter Ausführungsbeispiele unter Bezugnahme auf die beigefügten Zeichnungen hervor. Es zeigen:
- Fig. 1:: eine schematische Übersicht eines Produktdatenverfolgungssystems für eine Förderstrecke zwischen einer Zigarettenproduktionsmaschine und einer Packmaschine;
- Fig. 2:: eine schematische Darstellung eines Produktdatensatzes;
- Fig. 3A:: eine schematische Darstellung eines durch die Transportstrecke transportierten Zigarettenmassenstroms zu unterschiedlichen Zeitpunkten;
- Fig. 3B:: eine schematische Darstellung eines Ringspeichers als Datenspeicher zu den Zeitpunkten gemäß Fig. 3A; und
- Fig. 3C:: eine schematische Darstellung eines FIFO-Stapelspeichers als Datenspeicher zu den Zeitpunkten gemäß Fig. 3A.

Aus einer Zigarettenproduktionsmaschine 10 treten Zigaretten aus und werden in Form eines ungeordneten Zigarettenstroms 11 in der Größenordnung von 1000 Zigaretten pro Meter Förderstrecke in Pfeilrichtung mittels einer Förderstrecke 12 zu einer Packmaschine 13 gefördert. Die Förderstrecke 12 umfasst eine Mehrzahl von Fördervorrichtungen 14-17, die in den Figuren rein schematisch als Förderbänder gezeichnet sind, jedoch keinesfalls hierauf beschränkt sind. Die Förderstrecke 12 umfasst unter anderem einen FIFO-Zigarettenspeicher 16 mit einer Fördereinrichtung 18, deren Länge je nach Speicherbedarf variabel ist, wie in Fig. 1 mittels gestrichelter Linien angedeutet.

In der Zigarettenproduktionsmaschine 10 sind Produktdaten zu den produzierten Zigaretten vorhanden, beispielsweise Zigarettenqualitätsdaten, Markeninformation, eine Kennzeichnung der Produktionsmaschine 10, Datum und Uhrzeit der Produktion etc. Das Produktdatenverfolgungssystem umfasst eine Datenverarbeitungseinheit 20 mit einem Steuerungsmittel 21 und einem Speichermittel 22. Das Steuerungsmittel 21 fordert Produktionsdaten von der Zigarettenproduktionsmaschine 10 an und schreibt periodisch entsprechende Produktionsdatensätze 30a, 30b, 30c, ... in das Speichermittel 22. Hierdurch wird der Produktmassenstrom 11 virtuell in Produktportionen 11a, 11b, 11c, ... unterteilt, wie in Fig. 1 durch die gepunkteten Linien angedeutet. Wenn die Fördergeschwindigkeit des Zigarettenmassenstroms 11 durch die Förderstrecke 12 beispielsweise 20 cm / s beträgt und das Steuerungsmittel 21 einmal pro Sekunde von der Zigarettenproduktionsmaschine 10 angeforderte Produktionsdaten als Produktionsdatensätze 30a, 30b, 30c, ... in das Speichermittel 22 schreibt, so entspricht dies einer virtuellen Portionierung des Produktmassenstroms 12 in Produktportionen 11a, 11b, 11c, ... mit einer bestimmten Länge, in diesem Beispiel einer Portionslänge von 20 cm. Der Produktionsdatensatz enthält dabei zweckmäßigerweise über eine Speicherperiode gemittelte Produktionsdaten.

Ein beispielhaftes Format eines Produktionsdatensatzes 30 ist in Fig. 2 gezeigt. Ein Produktionsdatensatz 30 umfasst beispielsweise ein Feld 31 zur Speicherung der Zigarettenmarke, ein Feld 32 zur Speicherung der Kennzeichnung der Zigarettenproduktionsmaschine 10, ein Feld 33 zur Speicherung von Produktionsdatum und -zeit, ein Feld 34 zur Speicherung der Portionslänge (hier in cm), und Felder 35, 36, ... zur Speicherung von Zigarettenqualitätsdaten, wie mittleres Gewicht, mittlere Gewichts-Standardabweichung etc. Die Kennzeichnung "1" in dem Produktbelegungskennzeichnungsfeld 40 zeigt an, dass der Datensatz 30 einer Produktportion und nicht beispielsweise einer Leerportion infolge einer Unterbrechung des Produktmassenstroms 11 entspricht.

Vorzugsweise erfolgt ein Schreiben von Produktionsdatensätzen in das Speichermittel 22 nur bei in die Förderstrecke 12 eintretendem Produkt. Zu diesem Zweck ist der Eingangssensor 23 vorgesehen, der bei in die Förderstrecke 12 eintretendem Produkt ein entsprechendes Signal an das Steuermittel 21 sendet, um den Schreibvorgang zu aktivieren oder um, bei einer Unterbrechung des in die Förderstrecke 12 eintretenden Produktmassenstroms, mittels eines entsprechenden Signals den Schreibvorgang zu unterbrechen.

Das Speichermittel 22 umfasst in einer bevorzugten Ausführungsform mindestens einen FIFO-Stapelspeicher 26, in dem die Produktdatensätze 30a, 30b, 30c, ... in festgelegter Reihenfolge in Form eines Stapels gespeichert werden, wobei die zuerst auf dem Stapel abgelegten Produktdatensätze 30a, 30b, 30c, ... in derselben Reihenfolge 30a, 30b, 30c, ... durch Abtragung des Stapels wieder ausgelesen werden (FIFO-Prinzip).

Am austrittsseitigen Ende der Förderstrecke 12 ist vorzugsweise ein Ausgangssensor 24 vorgesehen, um aus der Förderstrecke 12 austretendes Produkt festzustellen. Bei aus der Förderstrecke 12 austretendem Produkt kann bei Bedarf das Steuermittel 21 den zugehörigen Produktdatensatz aus dem Speichermittel 22 auslesen und zur weiteren Nutzung bereitstellen, beispielsweise an die Packmaschine 13 übermitteln. Dies geschieht bei Verwendung eines FIFO-Stapelspeichers einfach durch periodisches Abtragen eines Produktdatensatzes vom Stapel. Aufgrund der festgelegten Reihenfolge innerhalb des Stapels und des FIFO-Prinzips ist sichergestellt, dass die Produktdatensätze 30a, 30b, 30c, ... den aus der Förderstrecke 12 austretenden Produktportionen 11a, 11b, 11c, 11d, ... richtig zugeordnet werden, und zwar unabhängig von der jeweiligen Länge der Transportstrecke 12 beispielsweise in dem Zigarettenspeicher 16. Die Ausleseperiode ist zweckmäßigerweise an die Austrittsperiode der austretenden Produktportionen 11a, 11b, 11c, 11d, ... angepasst, die mit der Länge der austretenden Produktportionen 11a, 11b, 11c, 11d, ... zusammenhängt. Bei konstanter Länge der austretenden Produktportionen 11a, 11b, 11c, 11d, ... und unveränderter Fördergeschwindigkeit über die gesamte Transportstrecke 12 entspricht die Ausleseperiode zweckmäßigerweise der Speicherperiode.

Es muss nicht unbedingt ein separater Eingangssensor 23 vorgesehen sein. Die Information über in die Förderstrecke 12 eintretendes Produkt kann beispielsweise auch aus einer der Förderstrecke 12 vorgeordneten Komponente, hier der Zigarettenproduktionsmaschine 10 bezogen werden, wenn dort die eine Produktportion kennzeichnende Information vorhanden ist. Gleiches gilt für den Ausgangssensor 24, der entbehrlich sein kann, wenn die eine Produktportion kennzeichnende Information beispielsweise aus einer der Förderstrecke 12 nachgeordneten Komponente, hier der Packmaschine 13 bezogen werden kann.

Es ist nicht ausgeschlossen, auch bei einer Unterbrechung des in die Förderstrecke 12 eintretenden Produktmassenstroms Produktdatensätze in das Speichermittel 22 zu schreiben. Diese weisen dann zweckmäßigerweise eine entsprechende Kennzeichnung, beispielsweise "0", in einem Produktbelegungs-Kennzeichnungsfeld 40 des Produktionsdatensatzes 30 auf (siehe Fig. 2).

Die Fig. 3A bis 3C dienen zur Erläuterung des Speicher- und Lesevorgangs für einen Ringspeicher und einen FIFO-Stapelspeicher. In Fig. 3A ist schematisch das Durchlaufen eines Zigarettenmassenstroms durch die Förderstrecke 12 gezeigt, wobei von oben nach unten aufeinanderfolgende Zeitpunkte dargestellt sind. Die vertikale Linie "E" bezeichnet den Eingang, die vertikale Linie "A" den Ausgang der Förderstrecke 12. Eine über der Linie "E" angeordnete Produktportion wird vom Eingangssensor 23, eine über der Linie "A" angeordnete Produktportion vom Ausgangssensor 24 erfasst. In Fig. 3B ist jeweils der entsprechende Speicherzustand eines Ringspeichers 25 in dem Speichermittel 22 zum Speichern der Produktdatensätze 30a, 30b, 30c, ... dargestellt. In Fig. 3C ist alternativ jeweils der entsprechende Speicherzustand eines FIFO-Stapelspeichers 26 in dem Speichermittel 22 zum Speichern der Produktdatensätze 30a, 30b, 30c, ... dargestellt. Die Speichereinheiten 25a, 25b, 25c, ... des Ringspeichers 25 bzw. die Speichereinheiten 26a, 26b, 26c, ... des FIFO-Stapelspeichers 26 dienen jeweils zur Speicherung eines Produktdatensatzes 30. Der Ringspeicher 25 weist einen Schreibzeiger 27 und einen Lesezeiger 28 auf. Der FIFO-Stapelspeichers 26 weist einen Stapeleingang 50 und einen Stapelausgang 51 auf.

Zunächst sei die Ausführungsform gemäß Fig. 3B mit einem Ringspeicher beschrieben. Zum Zeitpunkt t1, beispielsweise bei Inbetriebnahme der Förderstrecke 12, ist der Produktmassenstrom 11 noch nicht in die Förderstrecke 12 eingetreten. Schreibzeiger 27 und Lesezeiger 28 sind auf die gleiche Speichereinheit 25a des Ringspeichers 25 gesetzt. Zum Zeitpunkt t2 wird in die Förderstrecke 12 einlaufendes Produkt von dem Eingangssensor 23 erfasst, ein entsprechender Produktdatensatz "1" von dem Steuerungsmittel 21 erzeugt und in die von dem Schreibzeiger 27 gekennzeichnete Speichereinheit 25a geschrieben. Danach wird der Schreibzeiger 27 eine Speichereinheit verschoben, während der Lesezeiger 28 festgehalten wird, da kein aus der Förderstrecke 12 austretendes Produkt festgestellt wird. Zum Zeitpunkt t3 wird in die Förderstrecke 12 einlaufendes Produkt von dem Eingangssensor 23 erfasst, ein entsprechender Produktdatensatz "2" von dem Steuerungsmittel 21 erzeugt und in die von dem Schreibzeiger 27 gekennzeichnete Speichereinheit 25b geschrieben. Danach wird der Schreibzeiger 27 wiederum um eine Speichereinheit verschoben. Analog wird zum Zeitpunkt t4 der Produktdatensatz entsprechend der Produktportion "3" in die von dem Schreibzeiger 27 gekennzeichnete Speichereinheit 25c geschrieben und der Schreibzeiger 27 wiederum um eine Speichereinheit verschoben. Zum Zeitpunkt t5 stellt der Eingangssensor 23 fest, dass der in die Transportstrecke 12 eintretende Produktmassenstrom 11 unterbrochen ist, und unterbricht daher das Schreiben von Produktdatensätzen in den Ringspeicher 25. Zum Zeitpunkt t6 stellt der Ausgangssensor 24 fest, dass Produkt aus der Transportstrecke 12 austritt. Daher liest er den Produktdatensatz "1", auf den der Lesezeiger 28 verweist, aus dem Ringspeicher 25 aus, welcher der austretenden Produktportion "1" entspricht. Danach wird der Lesezeiger 28 um eine Speichereinheit verschoben. Zum Zeitpunkt t7 wird der Produktdatensatz "4" in die von dem Schreibzeiger 27 gekennzeichnete Speichereinheit 25d geschrieben und der Schreibzeiger 27 um eine Speichereinheit verschoben, sowie der Produktdatensatz "2" aus der vom Lesezeiger 28 gekennzeichneten Speichereinheit 25b gelesen und der Lesezeiger 28 um eine Speichereinheit verschoben. Zum Zeitpunkt t8 wird der Produktdatensatz "3" aus der vom Lesezeiger 28 gekennzeichneten Speichereinheit 25c gelesen und der Lesezeiger 28 um eine Speichereinheit verschoben. Zum Zeitpunkt t9 stellt der Ausgangssensor 24 fest, dass der aus der Transportstrecke 12 austretende Produktmassenstrom 11 unterbrochen ist, und unterbricht daher das Lesen von Produktdatensätzen aus dem Ringspeicher 25. Zum Zeitpunkt t10 stellt der Ausgangssensor 24 fest, dass Produkt aus der Transportstrecke 12 austritt. Daher wird der Produktdatensatz "4" aus der vom Lesezeiger 28 gekennzeichneten Speichereinheit 25d gelesen und der Lesezeiger 28 um eine Speichereinheit verschoben. Zum Zeitpunkt t11 ist die Transportstrecke 12 leer und der Ringspeicher 25 befindet sich in einem Zustand wie zum Zeitpunkt t1. Da die Schreib- und Lesezeiger 27, 28 in dieser Ausführungsform entlang den Speichereinheiten verschoben werden, ist der Speicher als Ringspeicher 25 ausgebildet, so dass nach einer bestimmten Endspeichereinheit die Schreib- und Lesezeiger 27, 28 zu einer Anfangsspeichereinheit verschoben werden (s. Zeitpunkt t11).

Bei einer Ausführungsform mit FIFO-Stapelspeicher 26 gemäß Fig. 3C ist der Stapelspeicher 26 zum Zeitpunkt t1 leer. Der Stapelspeicher 26 weist einen Stapeleingang 50 und einen Stapelausgang 51 auf. Zum Zeitpunkt t2 wird in die Förderstrecke 12 einlaufendes Produkt von dem Eingangssensor 23 erfasst, ein entsprechender Produktdatensatz "1" von dem Steuerungsmittel 21 erzeugt und auf den Stapel gelegt, d.h. durch den Stapeleingang 50 in den Stapelspeicher 26 geschrieben. Zum Zeitpunkt t3 wird in die Förderstrecke 12 einlaufendes Produkt von dem Eingangssensor 23 erfasst, ein entsprechender Produktdatensatz "2" von dem Steuerungsmittel 21 erzeugt und in den Stapelspeicher 26 geschrieben. Analog wird zum Zeitpunkt t4 der Produktdatensatz "3" entsprechend der Produktportion "3" in den Stapelspeicher 26 geschrieben. Zum Zeitpunkt t5 stellt der Eingangssensor 23 fest, dass der in die Transportstrecke 12 eintretende Produktmassenstrom 11 unterbrochen ist, und unterbricht daher das Schreiben von Produktdatensätzen in den Stapelspeicher 26. Zum Zeitpunkt t6 stellt der Ausgangssensor 24 fest, dass Produkt aus der Transportstrecke 12 austritt. Daher nimmt er den Produktdatensatz "1" vom Stapel, d.h. er liest den Produktdatensatz "1" aus dem Stapelausgang 51 des Stapelspeichers 26 aus. Zum Zeitpunkt t7 wird der Produktdatensatz "4" in den Stapelspeicher 26 geschrieben, sowie der Produktdatensatz "2" aus dem Stapelspeicher 26 gelesen. Zum Zeitpunkt t8 wird der Produktdatensatz "3" aus dem Stapelspeicher 26 gelesen. Zum Zeitpunkt t9 stellt der Ausgangssensor 24 fest, dass der aus der Transportstrecke 12 austretende Produktmassenstrom 11 unterbrochen ist, und unterbricht daher das Lesen von Produktdatensätzen aus dem Stapelspeicher 26. Zum Zeitpunkt t10 stellt der Ausgangssensor 24 fest, dass Produkt aus der Transportstrecke 12 austritt. Daher wird der Produktdatensatz "4" aus dem Stapelspeicher 26 gelesen. Zum Zeitpunkt t11 ist die Transportstrecke 12 und daher auch der Stapelspeicher 26 leer.

Jeder Fördervorrichtung 14-17 der Transportstrecke 12 kann ein eigener Teildatenspeicher, insbesondere ein Ringspeicher 25 jeweils mit Schreib- und Lesezeiger 27, 28, oder jeweils ein FIFO- (bzw. gegebenenfalls FILO-) Stapelspeicher 26, zugeordnet sein. Dies ermöglicht eine Übergabe von Produktdatensätzen von einem Teilspeicher zu einem nächsten Teilspeicher bei der Übergabe der entsprechenden Produktportionen von einer Fördervorrichtung zur nächsten Fördervorrichtung. Insbesondere können die Produktdatensätze bei ihrer Übergabe zweckmäßig geändert werden. Dies kann insbesondere beim Auftreten unterschiedlicher Fördergeschwindigkeiten in der Transportstrecke 12 vorteilhaft sein.

Im Beispiel der Fig. 1 sei angenommen, dass sich der Förderer 14 mit 20 cm/s, der Förderer 15 jedoch mit 25 cm/s bewegt und die Produktportionen beim Eintritt in die Förderstrecke 12 eine Länge L von 20 cm aufweisen. Nach dem Übergang der Produktportionen von dem Förderer 14 auf den Förderer 15 werden diese durch die Geschwindigkeitszunahme länger und flacher; genauer weisen sie eine durch das Verhältnis der Fördergeschwindigkeiten bestimmte Länge von 25 cm auf. Wenn nun beispielsweise mittels eines Übergabesensors zwischen den Förderern 14, 15 festgestellt wird, dass eine bestimmte Produktportion aus dem Förderer 14 austritt, so wird der entsprechende Produktdatensatz aus dem dem Förderer 14 entsprechenden Teilspeicher des Speichermittels 22 ausgelesen, die Längenangabe in Feld 34 des Produktdatensatzes entsprechend dem Verhältnis der Fördergeschwindigkeiten geändert und der geänderte Produktdatensatz in den Teilspeicher des nachfolgenden Förderers 15 geschrieben.

Es ist jedoch nicht zwingend erforderlich, dass bei mehreren Fördervorrichtungen 14-17 oder beim Auftreten unterschiedlicher Fördergeschwindigkeiten in der Transportstrecke 12 jeder Fördervorrichtung bzw. jedem Transportabschnitt ein eigener Teildatenspeicher zugeordnet ist. Ein einziger Datenspeicher für die gesamte Transportspeicherstrecke kann dann ausreichen.

## Patentansprüche

1. Verfahren zum Verfolgen von Produktdaten eines aus einer Zigarettenproduktionsmaschine (10) in Form eines ungeordneten Zigarettenstroms (11) in der Größenordnung von 1000 Zigaretten pro Meter Förderstrecke austretenden Produktmassenstroms in einer Transportspeicherstrecke der Tabak verarbeitenden Industrie, wobei der Zigarettenstrom (11) mittels einer Förderstrecke (12) zu einer Packmaschine (13) gefördert wird, mit den Schritten: Erzeugung von Produktdatensätzen (30a, 30b, 30c, ...), die jeweils etwa gleichen Portionen (11a, 11b, 11c, ...) des in die Transportspeicherstrecke eintretenden Produktmassenstroms und jeweils etwa einer bestimmten Länge des Produktmassenstroms (11) in Transportrichtung entsprechen, Schreiben der Produktdatensätze (30a, 30b, 30c, ...) in entsprechende Speichereinheiten (25a, 25b, 25c, ...; 26a, 26b, 26c, ...) eines Datenspeichers (25; 26), und Lesen der dem aus der Transportspeicherstrecke (12) austretenden Produktmassenstrom entsprechenden Produktdatensätze aus dem Datenspeicher (25; 26).

2. Produktdatenverfolgungsverfahren nach Anspruch 1, **dadurch gekennzeichnet, dass** die Länge der Produktportionen (11a, 11b, 11c, ...) einstellbar ist.

3. Produktdatenverfolgungsverfahren nach Anspruch 1 oder 2, **dadurch gekennzeichnet, dass** die Produktdatensätze (30a, 30b, 30c, ...) ein Feld (34) zur Speicherung der Länge der Produktportion (11a, 11b, 11c, ...) in Transportrichtung aufweisen.

4. Produktdatenverfolgungsverfahren nach einem der Ansprüche 1 bis 3, **dadurch gekennzeichnet, dass** die Produktdatensätze (30a, 30b, 30c, ...) ein Feld (40) zur Speicherung einer Produktbelegungskennzeichnung aufweisen.

5. Produktdatenverfolgungsverfahren nach einem der Ansprüche 1 bis 4, **dadurch gekennzeichnet, dass** die Produktdatensätze (30a, 30b, 30c, ...) jeweils in eine durch einen verschiebbaren Schreibzeiger (27) gekennzeichnete Speichereinheit (25a, 25b, 25c, ...; 26a, 26b, 26c, ...) geschrieben werden.

6. Produktdatenverfolgungsverfahren nach Anspruch 5, **dadurch gekennzeichnet, dass** nach dem Schreiben eines Produktdatensatzes (30a, 30b, 30c, ...) der Schreibzeiger (27) zu einer logisch benachbarten Speichereinheit (25a, 25b, 25c, ...; 26a, 26b, 26c, ...) verschoben wird.

7. Produktdatenverfolgungsverfahren nach Anspruch 5 oder 6, **dadurch gekennzeichnet, dass** bei einer Unterbrechung des in die Transportspeicherstrecke (12) eintretenden Produktmassenstroms (11) der Schreibzeiger (27) festgehalten wird.

8. Produktdatenverfolgungsverfahren nach einem der Ansprüche 1 bis 7, **dadurch gekennzeichnet, dass** die Produktdatensätze (30a, 30b, 30c, ...) jeweils aus einer durch einen verschiebbaren Lesezeiger (28) gekennzeichneten Speichereinheit (25a, 25b, 25c, ...; 26a, 26b, 26c, ...) gelesen werden.

9. Produktdatenverfolgungsverfahren nach Anspruch 8, **dadurch gekennzeichnet, dass** nach dem Austreten einer Produktportion (11a, 11b, 11c, ...) aus der Transportspeicherstrecke (12) der Lesezeiger (28) zu einer logisch benachbarten Speichereinheit (25a, 25b, 25c, ...; 26a, 26b, 26c, ...) verschoben wird.

10. Produktdatenverfolgungsverfahren nach Anspruch 8 oder 9, **dadurch gekennzeichnet, dass** bei einer Unterbrechung des aus der Transportspeicherstrecke (12) austretenden Produktmassenstroms (11) der Lesezeiger (28) festgehalten wird.

11. Produktdatenverfolgungsverfahren nach Anspruch 9, **dadurch gekennzeichnet, dass** bei Inbetriebnahme der Transportspeicherstrecke (12) der Schreibzeiger (27) und der Lesezeiger (28) auf die gleiche Speichereinheit (25a, 25b, 25c, ...; 26a, 26b, 26c, ...) gesetzt werden.

12. System zum Verfolgen von Produktdaten eines aus einer Zigarettenproduktionsmaschine (10) in Form eines ungeordneten Zigarettenstroms (11) in der Größenordnung von 1000 Zigaretten pro Meter Förderstrecke austretenden Produktmassenstroms in einer Transportspeicherstrecke der Tabak verarbeitenden Industrie, wobei der Zigarettenstrom (11) mittels einer Förderstrecke (12) zu einer Packmaschine (13) gefördert wird, mit einem einen Datenspeicher (25; 26) umfassenden Speichermittel (22) zum Speichern der Produktdaten, einem Schreibsteuermittel (21) zum Steuern des Schreibens von Produktdaten des in die Transportspeicherstrecke (12) eintretenden Produktmassenstroms in den Datenspeicher (25; 26), und einem Lesesteuermittel (21) zum Steuern des Lesens von Produktdaten des aus der Transportspeicherstrecke (12) austretenden Produktmassenstroms (11) aus dem Datenspeicher, wobei das Schreibsteuermittel (21) zur Erzeugung von Produktdatensätzen (30a, 30b, 30c, ...), die jeweils etwa gleichen Portionen (11a, 11b, 11c, ...) des in die Transportspeicherstrecke (12) eintretenden Produktmassenstroms (11) und jeweils etwa einer bestimmten Länge des Produktmassenstroms (11) in Transportrichtung entsprechen, und zum Schreiben der Produktdatensätze (30a, 30b, 30c, ...) in den Datenspeicher (25; 26) eingerichtet ist.

13. Produktdatenverfolgungssystem nach Anspruch 12, **dadurch gekennzeichnet, dass** ein Eingangssensor (23) zum Erfassen einer in die Transportspeicherstrecke (12) einlaufenden Produktportion (11a, 11b, 11c, ...) vorgesehen ist.

14. Produktdatenverfolgungssystem nach Anspruch 12 oder 13, **dadurch gekennzeichnet, dass** ein Ausgangssensor (24) zum Erfassen einer aus der Transportspeicherstrecke (12) austretenden Produktportion (11a, 11b, 11c, ...) vorgesehen ist.

15. Produktdatenverfolgungssystem nach einem der Ansprüche 12 bis 14, **dadurch gekennzeichnet, dass** der Datenspeicher (25; 26) die Transportspeicherstrecke (12) logisch abbildet.

16. Produktdatenverfolgungssystem nach einem der Ansprüche 12 bis 15, **dadurch gekennzeichnet, dass** der Datenspeicher (25; 26) mindestens einen FIFO-Datenspeicher umfasst.

17. Produktdatenverfolgungssystem nach Anspruch 16, **dadurch gekennzeichnet, dass** der FIFO-Datenspeicher ein Ringspeicher (25) ist.

18. Produktdatenverfolgungssystem nach Anspruch 16 oder 17, **dadurch gekennzeichnet, dass** der FIFO-Datenspeicher ein FIFO-Stapelspeicher (26) ist.

19. Produktdatenverfolgungssystem nach einem der Ansprüche 12 bis 18, **dadurch gekennzeichnet, dass** der Datenspeicher (25, 26) mindestens einen FILO-Datenspeicher umfasst.

## Claims

1. Method for tracking product data for a product mass flow emerging from a cigarette production machine (10) in the form of an unordered stream of cigarettes (11) in the order of 1,000 cigarettes per metre of transport section in a transport storage section of the tobacco-processing industry, wherein the stream of cigarettes (11) is conveyed by means of a transport section (12) to a packing machine (13), having the steps: production of product data sets (30a, 30b, 30c, ...) which each correspond to approximately equal portions (11a, 11b, 11c, ...) of the product mass flow entering the transport storage section and to approximately a certain length of the product mass flow (11) in the transport direction, writing the product data sets (30a, 30b, 30c, ...) into corresponding memory units (25a, 25b, 25c, ...; 26a, 26b, 26c, ...) of a data memory (25; 26) and reading the product data sets corresponding to the product mass flow emerging from the transport storage section (12) from the data memory (25; 26).

2. Product data tracking method according to claim 1, **characterised in that** the length of the product portions (11a, 11b, 11c, ...) is adjustable.

3. Product data tracking system according to claim 1 or 2, **characterised in that** the product data sets (30a, 30b, 30c, ...) have a field (34) for storing the length of the product portion (11a, 11b, 11c, ...) in the transport direction.

4. Product data tracking method according to one of claims 1 to 3, **characterised in that** the product data sets (30a, 30b, 30c, ...) have a field (40) for storing a product occupancy designator.

5. Product data tracking method according to one of claims 1 to 4, **characterised in that** the product data sets (30a, 30b, 30c, ...) are each written into a memory unit (25a, 25b, 25c, ...; 26a, 26b, 26c, ...) identified by a displaceable write pointer (27).

6. Product data tracking method according to claim 5, **characterised in that** after a product data set (30a, 30b, 30c, ...) has been written the write pointer (27) is shifted to a logically adjacent memory unit (25a, 25b, 25c, ...; 26a, 26b, 26c, ...).

7. Product data tracking method according to claim 5 or 6, **characterised in that** in the event of an interruption of the product mass flow (11) entering the transport storage section (12) the write pointer (27) is held in position.

8. Product data tracking method according to one of claims 1 to 7, **characterised in that** the product data sets (30a, 30b, 30c, ...) are each read from a memory unit (25a, 25b, 25c, ...; 26a, 26b, 26c, ...) identified by a displaceable read pointer (28).

9. Product data tracking method according to clam 8, **characterised in that** after a product portion (11a, 11b, 11c, ...) has come out of the transport storage section (12) the read pointer (28) is shifted to a logically adjacent memory unit (25a, 25b, 25c, ...; 26a, 26b, 26c, ...).

10. Product data tracking method according to claim 8 or 9, **characterised in that** in the event of an interruption of the product mass flow (11) emerging from the transport storage section (12) the read pointer (28) is held in position.

11. Product data tracking method according to claim 9, **characterised in that** on start-up of the transport storage section (12) the write pointer (27) and the read pointer (28) are set to the same memory unit (25a, 25b, 25c, ...; 26a, 26b, 26c, ...).

12. System for tracking product data for a product mass flow emerging from a cigarette production machine (10) in the form of an unordered stream of cigarettes (11) in the order of 1,000 cigarettes per metre of transport section in a transport storage section of the tobacco-processing industry, wherein the stream of cigarettes (11) is conveyed by means of a transport section (12) to a packing machine (13), having a storage means (22) comprising a data memory (25; 26) for storing the product data, a write control means (21) for controlling the writing of product data of the product mass flow entering the transport storage section (12) into the data memory (25; 26) and a read control means (21) for controlling the reading of product data of the product mass flow (11) coming out of the transport storage section (12) from the data memory, wherein the write control means (21) is equipped for generating product data sets (30a, 30b, 30c, ...) which each correspond to approximately equal portions (11a, 11b, 11c, ...) of the product mass flow (11) entering the transport storage section (12) and to approximately a certain length of the product mass flow (11) in the transport direction and for writing the product data sets (30a, 30b, 30c, ...) into the data memory (25; 26).

13. Product data tracking system according to claim 12, **characterised in that** an entry sensor (23) for detecting a product portion (11a, 11b, 11c, ...) running into the transport storage section (12) is provided.

14. Product data tracking system according to claim 12 or 13, **characterised in that** an exit sensor (24) for detecting a product portion (11a, 11b, 11c, ...) coming out of the transport storage section (12) is provided.

15. Product data tracking system according to one of claims 12 to 14, **characterised in that** the data memory (25; 26) logically maps the transport storage section (12).

16. Product data tracking system according to one of claims 12 to 15, **characterised in that** the data memory (25; 26) comprises at least one FIFO data memory.

17. Product data tracking system according to claim 16, **characterised in that** the FIFO data memory is a ring memory (25).

18. Product data tracking method according to claim 16 or 17, **characterised in that** the FIFO data memory is a FIFO stack memory (26).

19. Product data tracking system according to one of claims 12 to 18, **characterised in that** the data memory (25; 26) comprises at least one FILO data memory.

## Revendications

1. Procédé de suivi de données produit d'un flux massique de produits sortant d'une machine de fabrication de cigarettes (10) sous la forme d'un flux désordonné de cigarettes (11) de l'ordre de 1000 cigarettes par mètre de tronçon de transport dans une ligne de transport-stockage de l'industrie de transformation du tabac, le flux de cigarettes (11) étant transporté à l'aide d'un tronçon de transport (12) vers une machine d'emballage (13), comportant les étapes suivantes : la génération de jeux de données produit (30a, 30b, 30c, ...) qui correspondent chacun à des portions approximativement semblables (11a, 11b, 11c, ...) du flux massique de produits entrant dans la ligne de transport-stockage et à approximativement une longueur déterminée du flux massique de produits (11) dans le sens du transport, l'écriture des jeux de données produit (30a, 30b, 30c, ...) dans des unités de mémoire correspondantes (25a, 25b, 25c, ... ; 26a, 26b, 26c, ...) d'une mémoire de données (25 ; 26), et la lecture, depuis la mémoire de données (25 ; 26), des jeux de données produit correspondant au flux massique de produits sortant de la ligne de transport-stockage (12).

2. Procédé de suivi de données produit selon la revendication 1, **caractérisé en ce que** la longueur des portions de produits (11a, 11b, 11c, ...) est réglable.

3. Procédé de suivi de données produit selon la revendication 1 ou 2, **caractérisé en ce que** les jeux de données produit (30a, 30b, 30c, ...) présentent un champ (34) permettant de mémoriser la longueur de la portion de produit (11a, 11b, 11c, ...) dans le sens du transport.

4. Procédé de suivi de données produit selon l'une des revendications 1 à 3, **caractérisé en ce que** les jeux de données produit (30a, 30b, 30c, ...) présentent un champ (40) permettant de mémoriser une identification d'occupation de produit.

5. Procédé de suivi de données produit selon l'une des revendications 1 à 4, **caractérisé en ce que** les jeux de données produit (30a, 30b, 30c, ...) sont inscrits respectivement dans une unité de mémorisation (25a, 25b, 25c, ... ; 26a, 26b, 26c, ...) **caractérisée par** un pointeur d'écriture (27) mobile.

6. Procédé de suivi de données produit selon la revendication 5, **caractérisé en ce qu'**après l'écriture d'un jeu de données produit (30a, 30b, 30c, ...), le pointeur d'écriture (27) est déplacé vers une unité de mémorisation logiquement voisine (25a, 25b, 25c, ... ; 26a, 26b, 26c, ...).

7. Procédé de suivi de données produit selon la revendication 5 ou 6, **caractérisé en ce qu'**en cas d'interruption du flux massique de produits (11) entrant dans la ligne de transport-stockage (12), le pointeur d'écriture (27) est arrêté.

8. Procédé de suivi de données produit selon l'une des revendications 1 à 7, **caractérisé en ce que** les jeux de données produit (30a, 30b, 30c, ...) sont respectivement lus depuis une unité de mémorisation (25a, 25b, 25c, ... ; 26a, 26b, 26c, ...) **caractérisée par** un pointeur de lecture (28) mobile.

9. Procédé de suivi de données produit selon la revendication 8, **caractérisé en ce qu'**après la sortie d'une portion de produit (11a, 11b, 11c, ...) de la ligne de transport-stockage (12), le pointeur de lecture (28) est déplacé vers une unité de mémorisation logiquement voisine (25a, 25b, 25c, ... ; 26a, 26b, 26c, ...).

10. Procédé de suivi de données produit selon la revendication 8 ou 9, **caractérisé en ce qu'**en cas d'interruption du flux massique de produits (11) sortant de la ligne de transport-stockage (12), le pointeur de lecture (28) est arrêté.

11. Procédé de suivi de données produit selon la revendication 9, **caractérisé en ce que** lors de la mise en service de la ligne transport-stockage (12), le pointeur d'écriture (27) et le pointeur de lecture (28) sont placés sur la même unité de mémorisation (25a, 25b, 25c, ... ; 26a, 26b, 26c, ...).

12. Système de suivi de données produit d'un flux massique de produits sortant d'une machine de fabrication de cigarettes (10) sous la forme d'un flux désordonné de cigarettes (11) de l'ordre de 1000 cigarettes par mètre de tronçon de transport dans une ligne de transport-stockage de l'industrie de transformation du tabac, le flux de cigarettes (11) étant transporté à l'aide d'un tronçon de transport (12) vers une machine d'emballage (13), comportant un moyen de mémorisation (22) qui comprend une mémoire de données (25 ; 26) pour mémoriser les données produit, un moyen de commande en écriture (21) pour commander l'écriture des données produit du flux massique de produits entrant dans la ligne de transport-stockage (12) dans la mémoire de données (25 ; 26), et un moyen de commande de lecture (21) pour commander la lecture des données produit du flux massique de produits (11) sortant de la ligne de transport-stockage (12) depuis la mémoire de données, le moyen de commande d'écriture (21) étant disposé pour générer des jeux de données produit (30a, 30b, 30c, ...) qui correspondent chacun à des portions approximativement semblables (11a, 11b, 11c, ...) du flux massique de produits (11) entrant dans la ligne de transport-stockage (12) et à approximativement une longueur déterminée du flux massique de produits (11) dans le sens du transport, et pour écrire les jeux de données produit (30a, 30b, 30c, ...) dans la mémoire de données (25 ; 26).

13. Système de suivi de données produit selon la revendication 12, **caractérisé en ce qu'**un capteur d'entrée (23) est prévu pour détecter une portion de produit (11a, 11b, 11c, ...) entrant dans la ligne de transport-stockage (12).

14. Système de suivi de données produit selon la revendication 12 ou 13, **caractérisé en ce qu'**un capteur de sortie (24) est prévu pour détecter une portion de produit (11a, 11b, 11c, ...) sortant de la ligne de transport-stockage (12).

15. Système de suivi de données produit selon l'une des revendications 12 à 14, **caractérisé en ce que** la mémoire de données (25 ; 26) représente logiquement la ligne de transport-stockage (12).

16. Système de suivi de données produit selon l'une des revendications 12 à 15, **caractérisé en ce que** la mémoire de données (25 ; 26) comprend au moins une mémoire de données FIFO.

17. Système de suivi de données produit selon la revendication 16, **caractérisé en ce que** la mémoire de données FIFO est une mémoire tampon circulaire (25).

18. Système de suivi de données produit selon la revendication 16 ou 17, **caractérisé en ce que** la mémoire de données FIFO est une pile FIFO (26).

19. Système de suivi de données produit selon l'une des revendications 12 à 18, **caractérisé en ce que** la mémoire de données (25 ; 26) comporte au moins une mémoire de données FILO.
